# EUROPÄISCHE PATENTSCHRIFT

(11) **EP 1 470 615 B1**
(45) Veröffentlichungstag und Bekanntmachung des Hinweises auf die Patenterteilung: **06.07.2005**
(21) Anmeldenummer: 03702516.0
(22) Anmeldetag: 23.01.2003
(51) Int. Cl.: H01Q 13/18, H01Q 21/24

(54) **DUALPOLARISIERTE STRAHLERANORDNUNG**
DUAL-POLARIZED RADIATING ASSEMBLY
ENSEMBLE ANTENNE RAYONNANTE A DOUBLE POLARISATION

(30) Priorität: 31.01.2002 DE 10203873
(43) Veröffentlichungstag der Anmeldung: 27.10.2004
(73) Patentinhaber: Kathrein-Werke KG, 83022 Rosenheim (DE)
(72) Erfinder: GÖTTL, Maximilian, 83112 Frasdorf (DE)
(74) Vertreter: Flach, Dieter Dipl.-Ing
(86) Internationale Anmeldenummer: PCT/EP2003/000703
(87) Internationale Veröffentlichungsnummer: WO 2003/065505

(56) Entgegenhaltungen:
- US-A- 4 015 264
- US-A- 4 218 685
- US-B1- 6 333 720
- SANGSTER A J ET AL: "Dual-polarised stripline fed slot antenna incorporating signal cancellation" IEE PROCEEDINGS: MICROWAVES, ANTENNAS AND PROPAGATION, IEE, STEVENAGE, HERTS, GB, Bd. 148, Nr. 6, 3. Dezember 2001 (2001-12-03), Seiten 357-362, XP006017859 ISSN: 1350-2417
- KUGA N ET AL: "A notch-wire composite antenna for polarization diversity reception" IEEE TRANSACTIONS ON ANTENNAS AND PROPAGATION, JUNE 1998, IEEE, USA, Bd. 46, Nr. 6, Seiten 902-906, XP002241219 ISSN: 0018-926X

## Beschreibung

Die Erfindung betrifft eine dualpolarisierte Strahleranordnung insbesondere für den Mobilfunkbereich nach dem Oberbegriff des Anspruches 1.

Dualpolarisierte Antennen kommen bevorzugt im Mobilfunkbereich bei 800 - 1000 MHz und 1700 - 2200 MHz zum Einsatz. Dabei werden von einer Antenne zwei orthogonale Polarisationen erzeugt, insbesondere hat sich die Verwendung von zwei linearen Polarisationen mit der Ausrichtung von +45° bzw. -45° gegenüber der Vertikalen bewährt (X-Polarisation). Um die Ausleuchtung des Versorgungsbereiches zu optimieren, werden Antennen mit verschiedenen horizontalen Halbwertsbreiten verwendet, wobei sich als sinnvolle Abstufung Halbwertsbreiten von 65° und 90° durchgesetzt haben.

Für Antennen mit nur einer Polarisation existieren mehrere Lösungen nach dem Stand der Technik, um diese verschiedenen Halbwertsbreiten zu realisieren.

So werden z.B. einfache vertikal ausgerichtete Dipole mit einem auf die entsprechende Halbwertsbreite optimierten Reflektor als vertikal polarisierte Antennen verwendet. Für Antennen mit nur einem Betriebsfrequenzbereich sind ebenfalls Lösungen für X-polarisierte Antennen mit Halbwertsbreiten von 90° bereits bekannt geworden. Dazu werden beispielsweise Kreuzdipole bzw. Dipolquadrate oder Patchstrahler mit entsprechend gestaltetem Reflektor verwendet, um eine entsprechende horizontale Halbwertsbreite zu erzielen.

Gemäß der DE-A1-197 22 742 wird dazu eine Reflektorgeometrie vorgeschlagen, bei welcher in den gegenüber dem Reflektorblech seitlich vorstehenden Reflektorseitenbegrenzungen Schlitze eingebracht sind. Wird eine derartige Reflektorgeometrie beispielsweise mit Kreuzdipolen oder mit einer speziellen Dipolstruktur, wie sie beispielsweise aus der DE 198 60 121 A1 bekannt ist, verwendet, so lässt sich eine horizontale Halbwertsbreite zwischen etwa 85° und 90° realisieren. Allerdings betrifft dieses Beispiel lediglich eine Antenne, die lediglich in einem Betriebsfrequenzband betrieben wird.

Bei dualpolarisierten Antennen jedoch, welche in zwei weit auseinander liegenden Frequenzbereichen betrieben werden sollen, die z.B. mit einem Faktor 2:1 versetzt zueinander liegen, sind Lösungen nur mit horizontalen Halbwertsbreiten von etwa 65° bekannt.

So wird beispielsweise gemäß der US-B-6 333 720 (die der DE-A1-198 23 749 entspricht) eine Antenne in Form eines Dipolquadrats vorgeschlagen, die aus vier jeweils paarweise parallel ausgerichtet und versetzt zueinander liegenden Dipolen besteht. Jeder Dipol besteht dabei aus zwei Dipolhälften, die mittig über eine Symmetrierung gespeist werden. Die jeweiligen Dipolhälften werden dabei an ihren aufeinanderzuweisenden Enden an dort ausgebildeten Anspeisestellen zumindest näherungsweise gleichphasig und näherungsweise symmetrisch gespeist. In den Eckbereichen des Dipolquadrates sind die nach außen und um 90° versetzt zueinander liegenden Dipolenden hochfrequenzmäßig voneinander isoliert.

Zusätzlich wird in dieser Vorveröffentlichung eine Kombination von Dipolstrahlern vorgeschlagen, wodurch sich für beide Frequenzbereiche (beispielsweise das 900 MHz Band und das 1800 MHz Band) eine Halbwertsbreite von etwa 65° realisieren lässt.

Eine entsprechende Lösung unter Verwendung von Patchstrahlern ist beispielsweise aus der WO 00/01 032 bekannt.

Die Realisierung von Antennen, die in zwei Frequenzbändern bzw. zwei Betriebsfrequenzbereichen betrieben werden können und dabei eine Halbwertsbreite von etwa 90° aufweisen sollen, ist bisher nicht umsetzbar gewesen.

Darüber hinaus wird auch noch auf weitere Vorveröffentlichungen von Antennen verwiesen, die allerdings ebenfalls nicht in einer Halbwertsbreite von ca. 90° für den Betrieb in zwei versetzt zueinander liegenden Frequenzbereichen geeignet sind. Es handelt sich dabei beispielsweise um Antennen, wie sie in der Veröffentlichung S. Maxi and Biffi Gentili: "Dual-Frequency Patch Antennas" in: IEEE Antennas and Propagation Magazine, Vol. 39, No. 6, December 1997 beschrieben sind. Eine dualpolarisierte Antenne, welche eine 3-fach Struktur aufweist und in ihrer Polarisation horizontal und vertikal ausgerichtet ist, ist auch in Nobuhiro Kuga: "A Notch-Wire Composite Antenne for Polarization Diversity Reception" in IEEE AP Vol. 46, No. 6, June 1998, S. 902 - 906 als bekannt zu entnehmen. Diese Antenne erzeugt ein Rundstrahldiagramm. Aber auch hieraus lässt sich keine Dual-Band-Antenne entnehmen, die eine horizontale Halbwertsbreite von etwa 90° aufweist.

Aufgabe der Erfindung ist es von daher eine Strahleranordnung zu schaffen, welche einerseits für zwei orthogonale Polarisationen einsetzbar ist und in welcher zumindest ein Strahler für einen höheren Frequenzbandbereich integrierbar ist, wobei Halbwertsbreiten von etwa 90° realisierbar sein sollen.

Die Aufgabe wird erfindungsgemäß entsprechend den im Anspruch 1 angegebenen Merkmalen gelost. Vorteilhafte Ausgestaltungen der Erfindung sind in den Unteransprüchen angegeben.

Durch die erfindungsgemäße dualpolarisierte Strahleranordnung wird erstmals die Möglichkeit geschaffen, Antennen aufzubauen, welche in beiden Frequenzbereichen horizontale Halbwertsbreiten von 90° aufweisen. Unabhängig davon können diese Strahlerstrukturen aber auch verwendet werden um bei Bedarf nur in einem Frequenzbereich betrieben zu werden.

Die Erfindung wird nachfolgend anhand von Zeichnungen dargestellt. Dabei zeigen im Einzelnen:
- Figur 1 :: eine schematische perspektivische Darstellung einer erfindungsgemäßen dualpolarisierten Strahleranordnung;
- Figur 2 :: eine schematische Seitenansicht der in Figur 1 in perspektivischer Darstellung dargestellten Strahleranordnung in einem Querschnitt senkrecht durch die Reflektorebene;
- Figur 3 :: eine schematische Draufsicht auf das Ausführungsbeispiel gemäß Figuren 1 und 2;
- Figur 4 :: eine schematische perspektivische Darstellung eines abgewandelten Ausführungsbeispieles einer Strahleranordnung;
- Figur 5 :: eine Seitenansicht auf das Ausführungsbeispiel gemäß Figur 4;
- Figur 6 :: eine Draufsicht auf das Ausführungsbeispiel gemäß Figuren 4 und 5;
- Figur 7 :: eine zu Figur 6 entsprechende Draufsicht auf ein abgewandeltes Ausführungsbeispiel mit einem Lochraster als Strahleranordnungen;
- Figur 8 :: eine Draufsicht auf ein weiteres abgewandeltes Ausführungsbeispiel mit konvex geformten Strahleranordnungen;
- Figur 9 :: ein weiteres abgewandeltes Ausführungsbeispiel in schematischer Draufsicht mit konkav geformten Strahleranordnungen;
- Figur 10 :: eine schematische Draufsicht auf ein nochmals abgewandeltes Ausführungsbeispiel mit seitlichen Strahleransätzen;
- Figur 11 :: eine Draufsicht auf eine Weiterentwicklung des in Figur 10 gezeigten Ausführungsbeispieles mit senkrecht zu den Erweiterungsansätzen verlaufenden vorstehenden Vorsprüngen;
- Figur 12 :: eine Seitenansicht auf das Ausführungsbeispiel gemäß Figur 11;
- Figur 13 :: eine schematische Draufsicht auf eine dualpolarisierte Zweiband-Strahleranordnung mit einem innenliegenden Patchstrahler für die höhere Frequenz;
- Figur 14 :: eine perspektivische Darstellung der Strahleranordnung nach Figur 13;
- Figur 15 :: eine schematische Draufsicht auf eine zu Figur 13 abgewandelte Strahleranordnung; und
- Figur 16 :: eine schematische perspektivische Darstellung zum Ausführungsbeispiel nach Figur 15.

In den Figuren 1 bis 3 ist ein erstes Ausführungsbeispiel einer erfindungsgemäßen dualpolarisierten Antenne gezeigt.

Wie aus Figur 1 in perspektivischer Darstellung, in Figur 2 in schematischer Seitenansicht (in einer Schnittdarstellung senkrecht durch die Reflektorebene) und in Figur 3 in einer Draufsicht zu entnehmen ist, weist die erfindungsgemäße Strahleranordnung im Wesentlichen vier Strahlereinrichtungen 1, d.h. vier Strahlereinrichtungen 1a, 1b, 1c und 1d auf, die leitend sind. Diese vier Strahlereinrichtungen 1 bilden in Draufsicht eine quadratförmige Struktur. Mit anderen Worten ist die Antenne mit der erläuterten Strahleranordnung in Draufsicht um 90° rotationssymmetrisch oder punktsymmetrisch aufgebaut.

Die in Draufsicht eine quadratische Struktur bildenden Strahlereinrichtungen 1 können dabei auch als Strahlerelemente, Strahlerarme, Strahlerstäbe oder allgemein als Strahlerstrukturen bezeichnet werden.

Diese vier im gezeigten Ausführungsbeispiel nach den Figuren 1 bis 3 stabförmigen Strahlereinrichtungen 1 weisen etwa eine gleiche Länge von etwa einem 0,2-fachen bis zum 1-fachen der Betriebswellenlänge λ auf. Der Abstand zur Ebene 3 des Reflektors 5 beträgt etwa 1/8 bis 1/4 der Betriebswellenlänge.

Aus dem geschilderten Aufbau ergibt sich also, dass die im gezeigten Ausführungsbeispiel stabförmigen Strahlereinrichtungen 1 parallel zur Reflektorebene in einer gemeinsamen Strahlerebene 7 angeordnet sind. Dabei liegen die jeweils gegenüberliegenden Strahlereinrichtungen 1, also im gezeigten Ausführungsbeispiel die Strahlereinrichtungen 1a und 1c parallel zueinander. Ferner sind die beiden jeweils um 90° versetzt liegenden weiteren Strahlereinrichtungen, also im gezeigten Ausführungsbeispiel die Strahlereinrichtungen 1b und 1d ebenfalls parallel zueinander angeordnet. Beide Paare von parallel zueinander angeordneten Strahlereinrichtungen 1a und 1c zum einen und 1b und 1d zum anderen sind senkrecht zueinander oder zumindest näherungsweise senkrecht zueinander ausgerichtet, wodurch sich eine Antennenanordnung ergibt, die in zwei senkrecht zueinander stehenden Polarisationen senden und empfangen kann, und zwar in einer Ebene E1, die in einem Winkel von +45° gegenüber der Horizontalen ausgerichtet ist und in einer Ebene E2, die in einem Winkel von -45° gegenüber der Horizontalen ausgerichtet ist.

Wie aus dem Ausführungsbeispiel ebenfalls zu entnehmen ist, sind die jeweils gegenüberliegenden, also entfernt zueinander liegenden Enden 9 der vier Strahlereinrichtungen 1, d.h. die Strahlerenden 9a, 9a' und 9b, 9b', sowie 9c, 9c' und 9d, 9d' hochfrequenzmäßig zu dem jeweils benachbarten Endpunkt der benachbarten Strahlereinrichtung isoliert. D.h., dass das Strahlerende 9a vom benachbarten Strahlerende 9b', das Strahlerende 9b vom benachbarten Strahlerende 9c', das Strahlerende 9c vom benachbarten Strahlerende 9d' und das Strahlerende 9d vom benachbarten Strahlerende 9a' hochfrequenzmäßig isoliert ist. Jede der vier Strahlereinrichtungen 1 wird jeweils durch eine elektrisch leitende Halteeinrichtung 17 gehalten und getragen, bevorzugt gegenüber dem Reflektor 5. Diese Halteeinrichtung 17 kann bei dem Ausführungsbeispiel gemäß den Figuren 1 bis 3 pro Strahlereinrichtung 1 jeweils aus zwei Stäben oder Stabeinrichtung 19 bestehen, die jeweils von einer bevorzugt durch den Reflektor gebildeten Basis 21, an welcher sie mechanisch montiert und elektrisch leitend angebracht sind, zu den Strahlereinrichtungen 1 in divergierender Form zu den Strahlerenden 9 geführt sind. Die Anordnung ist dabei derart, dass die jeweils zu den benachbarten Strahlerenden, beispielsweise den Strahlerenden 9a und 9b' der benachbart zueinander angeordneten Strahlereinrichtungen 1a und 1b, geführten Stabeinrichtungen 19 von ihrer Basis 21 aus parallel im Abstand zueinander verlaufen, wodurch zwischen zwei benachbart liegenden Stäben oder Stabanordnungen 19 jeweils ein Schlitz oder Spalt 25 gebildet ist.

Aus dem geschilderten Aufbau ist zum einen zu ersehen, dass die Stäbe oder Stabeinrichtung 19 am reflektorseitigen oder basisseitigen Ende 27 über eine leitende Basis 21, das leitende Reflektorblech 5 und/oder eine leitende Verbindung 29 miteinander verbunden sind. Wie ausgeführt, wird dabei zusätzlich bevorzugt auch eine Leitungsverbindung zu dem Reflektor 5 selbst hergestellt. Diese Leitungsverbindung zum Reflektor 5 muss jedoch nicht zwangsläufig vorhanden sein.

Näherungsweise wird also bei dem erläuterten Ausführungsbeispiel gemäß Figuren 1 bis 3 durch die jeweilige Strahlereinrichtung 1, die zu den jeweiligen Strahlerenden der Strahlereinrichtung 1 führende Stab- oder Halteeinrichtung 17, 19 und die basis- oder reflektorseitig liegenden Enden 27 sowie durch die gegebenenfalls dazwischen vorgesehenen leitenden Verbindungseinrichtungen 29 und/oder eine leitende Basis oder durch den Reflektor 5 selbst eine trapezförmige Struktur gebildet.

Die Einspeisungen der Strahlereinrichtungen 1 erfolgen in diesem Ausführungsbeispiel am jeweiligen Ende der vier Spalten oder Schlitze 25, also an den Strahlerenden 9. Die Einspeisung erfolgt dabei an diesen vier Ecken oder Stellen 13 bevorzugt mittels Koaxialkabel 31, die in der schematischen Draufsicht gemäß Figur 2 schematisch angedeutet sind.

Dabei wird jeweils der Innenleiter 31' mit dem einen Ende der einen Strahlereinrichtung 1 und der Außenleiter 31" mit dem benachbart liegenden Ende der benachbarten Strahlereinrichtung 1 elektrisch verbunden. Mit anderen Worten wird also beispielsweise der Außenleiter 31" des Koaxialkabels 31 mit dem Strahlerende 9a der Strahlereinrichtung 1a elektrisch verbunden, wohingegen der Innenleiter 31' mit dem benachbarten Strahlerende 9b' der benachbarten Strahlereinrichtung 1b elektrisch verbunden wird.

Somit werden jeweils an den paarweise benachbart zueinander liegenden Enden 9 der Strahlereinrichtungen 1, also an den erwähnten vier Stellen oder Ecken 13 Einspeisstellen 113 gebildet, wobei die Anspeisung der Strahleranordnung jeweils an diesen Einspeisstellen, also an dem reflektorseitig abweisenden Ende der Schlitze oder Spalten 25 an den jeweils diametral gegenüberliegenden Stellen oder Ecken, also am jeweiligen Spaltende an den erwähnten Einspeisstellen 113 gleichphasig erfolgt. Dies kann beispielsweise durch Zusammenschaltung mittels einer gleichlangen Koaxialleitung von einem zentralen Speisepunkt aus erfolgen. Es entstehen somit zwei zentrale Speisepunkte 35a und 35b für jede der orthogonalen Polarisationen, welche zugleich eine hohe Entkopplung zueinander aufweisen.

Da die Stäbe oder Stabeinrichtung 19 der Halteeinrichtung 17 und damit die Schlitze oder Spalten 25 eine Länge λ/4 aufweisen, können die Strahlerenden 9 problemlos basis- oder reflektorseitig kurzgeschlossen werden. Diese wirken in diesem Beispiel somit zusammen mit den Speisekabeln als Symmetrierung.

In der schematischen Querschnittsdarstellung gemäß Figur 2 ist der Reflektor im Querschnitt gezeigt, der außenliegend auch quer oder senkrecht zur Reflektorebene 3 verlaufende Seitenbegrenzungswände 5' umfassen kann.

Nachfolgend wird auf ein nächstes Ausführungsbeispiel Bezug genommen.

Anhand der Figuren 4 und 5 ist ein weiteres Ausführungsbeispiel gezeigt. Dieses Ausführungsbeispiel unterscheidet sich von demjenigen nach den Figuren 1 bis 3 dadurch, dass die Fläche, die durch die jeweilige Strahlereinrichtung 1 und die seitlich an den Enden der Strahlereinrichtungen 1 angreifenden Stäben oder Stabeinrichtungen 19 und die die Stäbe 19 tragende Basis 21, gegebenenfalls durch den Reflektor 5 und/oder die erwähnten leitenden Verbindungselemente 29 umgrenzt ist, nicht frei oder leergelassen ist, sondern elektrisch vollflächig und damit als geschlossene Fläche gestaltet ist. Dadurch werden also vier Strahlereinrichtungen 1 bzw. Strahlerstrukturen 1 geschaffen, die jeweils ein geschlossenes Flächenelement 39 aufweisen. Jeweils die oben liegende Begrenzungskante 1' dieses Flächenelementes 39 stellt die Strahlereinrichtung 1, vergleichbar dem Ausführungsbeispiel nach Figur 1 bis 3, dar. Die seitlichen Begrenzungskanten 19' stellen letztlich die den zugehörigen Schlitz oder den zugehörigen Spalt 25 begrenzenden Stäbe oder Stabeinrichtung 19 dar. Die unten liegende Kante 27' ist vergleichbar dem basis- oder reflektorseitigen Verbindungselement 28.

Ein weiterer Unterschied des Ausführungsbeispiels gemäß den Figuren 4 bis 6 zu dem Ausführungsbeispiel gemäß Figuren 1 bis 3 ist, dass die Flächenelemente 39 in Vertikalschnittdarstellung gekantet ausgebildet sind, der untere basis- oder reflektorseitige Abschnitt 39' des Flächenelementes von einem Zentralabschnitt ausgehend nach außen leicht divergierend verläuft (beispielsweise in einem Winkel von 20° bis 70°, vorzugsweise um 30° bis 60°, insbesondere um 45°, wohingegen nur ein von dem Reflektor beabstandeter außenliegender Abschnitt 39" des jeweiligen Flächenelementes 39 in Vertikalrichtung ausgerichtet ist, also senkrecht zum Reflektor 5. Dies eröffnet die Möglichkeit, dass die Gesamtlänge des Schlitzes oder Spaltes 25 und damit die Gesamtlänge der den Haltestäben 19 gemäß Figur 1 vergleichbaren Begrenzungskanten 19' ebenfalls wieder λ/4 der Betriebsfrequenz ist (bevorzugte Mittenbetriebsfrequenz), so dass durch die Flächenelemente 39 basis- oder reflektorseitig ein Kurzschluss der strahlenden oben liegenden, parallel zum Reflektor verlaufenden Begrenzungskanten 19' erfolgen kann, wodurch die eigentlichen Strahlereinrichtungen 1 gebildet sind. Das Ausführungsbeispiel gemäß Figur 2 zeigt insoweit auch, dass natürlich das Ausführungsbeispiel gemäß Figur 1 nicht mit gerade verlaufenden Stäben oder Stabeinrichtungen 19 verlaufen muss, sondern dass auch bei dem Ausführungsbeispiel gemäß den Figuren 1 bis 3 die Stäbe oder Stabeinrichtungen unter Parallelverlauf zueinander eine geknickte Form, vergleichbar der Kante 19' bei dem Ausführungsbeispiel gemäß den Figuren 3 bis 5, unter Bildung eines Schlitzes 25 aufweisen können.

Die Gesamthöhe eines so gebildeten Strahlerelementes ist durch diese geknickte Ausbildung der einzelnen Flächenelemente 39 niedriger.

Die Ausführungsform gemäß Figuren 4 bis 6 kann auch so ausgebildet sein, dass nur oben liegende rechteckförmige Flächenelemente 39" vorgesehen sind anstelle der unteren in Draufsicht jeweils trapezförmig gestalteten Flächenelemente 39' Durchbrüche vorgesehen sind, wobei die oberen Flächenelemente 39" dann durch seitliche Tragelemente 19 gehalten werden.

Anhand der schematischen Draufsicht gemäß Figur 7 ist nur dargestellt, dass die Flächenelemente 39 abweichend von dem zuletzt erläuterten Ausführungsbeispiel nicht vollflächig geschlossen ausgebildet sein müssen, sondern auch beispielsweise mit einem Lochraster 43 versehen sein können. Weitere Abwandlungen sind beliebig möglich und denkbar.

Bei dem Ausführungsbeispiel gemäß Figur 8 ist eine Gesamtstruktur gewählt worden, bei der die einzelnen Strahlereinrichtungen 1 nicht aus gerade laufenden Stäben oder Begrenzungskanten gebildet sind, sondern in Draufsicht konvexe oder sogar teilkreisförmige Strahlereinrichtungen 1 bilden. Wären die kreuzweise gegenüberliegenden Schlitze oder Spalten 25 nicht durch Haltestäbe oder Stabeinrichtungen 19 begrenzt, sondern sind diese Kanten 19' Teil von um 90° versetzt liegenden Flächenelementen 39, so sind diese entsprechend teilkegelstumpfförmig oder teilzylinderförmig ausgerichtet verlaufend ausgebildet.

Bei einem Ausführungsbeispiel gemäß Figur 9 sind die Strahlereinrichtungen 1 nicht konvex sondern konkav geformt. Auch bei diesem Ausführungsbeispiel könnte ansonsten die oben liegende Strahlereinrichtung 1 wieder als elektrisch leitende, stabförmige Einrichtung oder dergleichen gebildet sein, die durch entsprechende Stäbe oder Stabeinrichtungen 19 gehalten sind. Die dazwischen freie Fläche kann aber auch wieder vollflächig geschlossen sein, so dass Flächenelemente 39, vergleichbar dem Ausführungsbeispiel gemäß den Figuren 4 und 5, gebildet sind.

Insbesondere anhand der Figuren 8 und 9 ist also ersichtlich, dass die Strahlereinrichtungen 1, z.B. bei Verwendung von entsprechenden Flächenelementen 39, die Strahlerkanten 1' aufweisen können, die zwischen den Einspeisestellen 13, 113 nicht nur gerade verlaufen, sondern in Draufsicht von einem zentralen Mittelabschnitt aus betrachtet konvex nach außen vorstehend oder sogar konkav geformt gebildet sind. Dabei können entsprechend geformte Strahlereinrichtungen 1 verwendet werden oder vollflächige oder teilweise vollflächige Strahlerelemente 1 mit Flächenabschnitten 39 oder unter Bildung eines entsprechenden Freiraumes 39'.

Anhand von Figur 10 ist ferner erläutert, dass eine Verbesserung der Strahlungscharakteristik auch dadurch realisierbar ist, dass an den gegebenenfalls stabförmigen Strahlereinrichtungen 1 oder im Falle von Flächenelementen 39 an den entsprechenden die eigentlichen Strahlereinrichtungen 1 bildenden Begrenzungskanten 1' bevorzugt mittig und parallel zum Reflektor 5 ausgerichtet verlaufend nach außen vorstehende elektrisch leitend angebundene Lappen oder Ansätze 45 vorstehen können.

Bei dem Ausführungsbeispiel gemäß den Figuren 11 und 12 ist an den außenliegenden Enden 47 dieser Lappen oder Ansätze 45 noch eine weitere Verlängerung 49 vorgesehen, die bei diesem Ausführungsbeispiel wiederum bevorzugt vertikal zur Reflektorebene 3 ausgerichtet ist. Dabei zeigt die Draufsicht gemäß Figur 11 auch, dass die jeweils paarweise um 90° versetzt zueinander liegenden, bevorzugt parallel zur Reflektorebene 3 verlaufenden Lappen oder Ansätze 45 mit unterschiedlicher Längserstreckung längs zur Reflektorebene verlaufen können. Das gleiche gilt auch für die bevorzugt vertikal zur Reflektorebene 3 vorgesehen Verlängerungsansätze 49.

Anhand der erläuterten Ausführungsbeispiele ist also eine dualpolarisierte Antenne, d.h. eine Strahleranordnung beschrieben worden, die in einem Frequenzband arbeitet und dabei große Halbwertsbreiten von beispielsweise um 90° aufweisen kann.

Dabei können beispielsweise mehrere derartige, anhand der Figuren 1 bis 11 erläuterte Strahleranordnungen in Vertikalanordnung übereinander, bevorzugt vor einem gemeinsamen Reflektor 3 angeordnet sein. Sind die erwähnten Strahlereinrichtungen 1 bzw. Begrenzungskanten 1' entsprechend den erläuterten Ausführungsbeispielen horizontal bzw. vertikal zueinander angeordnet, so ergibt sich dadurch eine X-polarisierte Antenne, bei der die eine Polarisation in +45° und die andere Polarisation in -45° gegenüber der Horizontalebene ausgerichtet ist. Die Polarisationsrichtungen stimmen in Draufsicht also mit dem Verlauf der Schlitze oder Spalten 25 überein.

In einer erweiterten Antennenstruktur kann aber nunmehr eine Gesamtantennenanordnung aufgebaut werden, die auch zum Betrieb in zwei Frequenzbändern oder Frequenzbereichen geeignet ist, die entfernt zueinander liegen und sich beispielsweise um einen Faktor 2:1 unterscheiden. Mit anderen Worten kann also eine Antenne aufgebaut werden, die beispielsweise in einem 900 MHz Frequenzbereich und einem 1800 MHz Frequenzereich oder beispielsweise in einem 900 MHz Frequenzbereich und einem 2000 MHz bzw. 2100 MHz Frequenzbereich betreibbar ist.

Anhand des Ausführungsbeispieles gemäß den Figuren 13 und 14 wird dies dadurch realisiert, dass im Inneren der anhand der Figuren 1 bis 11 erläuterten dualpolarisierten Strahleranordnung eine weitere Strahleranordnung zum Betrieb in einem höheren Frequenzband vorgesehen ist.

Bei dem Ausführungsbeispiel gemäß Figuren 13 und 14 wird dies durch eine Patchantenne 51 realisiert, die in Draufsicht beispielsweise eine quadratische Struktur aufweist und dabei in etwa der Höhe der Begrenzungskanten 1', also der Strahlereinrichtungen 1 liegen kann.

Bei dem Ausführungsbeispiel gemäß den Figuren 15 und 16 wird für den Betrieb in dem höheren Frequenzband eine Vektordipolanordnung 53 eingesetzt, wie sie grundsätzlich aus der DE 198 60 121 A1 bekannt ist. Bei diesem Vektordipolelement 53 sind die Dipolhälften in konstruktiver Hinsicht jeweils aus zwei senkrecht zueinander ausgerichteten Halbdipolkomponenten gebildet, wobei die Verschaltung der Enden der zu den jeweiligen Dipolhälften führenden symmetrischen oder im Wesentlichen oder annähernd symmetrischen Leitungen derart erfolgt, dass immer die entsprechenden Leitungshälften der benachbarten, senkrecht aufeinander stehenden Dipolhälften elektrisch verbunden sind. Die elektrische Einspeisung der jeweils diametral gegenüberliegenden Dipolhälften erfolgt für eine erste Polarisation und eine dazu orthogonale zweite Polarisation entkoppelt. Das in den Figuren 15 und 16 gezeigte innenliegende Antennenelement in Form eines erläuterten Vektordipols 53 ist dadurch auch zum Senden oder Empfangen von X-ausgerichteten, also im +45° und -45° gegenüber der ausgerichteten Polarisationen geeignet. Mit anderen Worten sind die Polarisationen des innenliegenden Vektordipols 53 und des äußeren von unten nach oben keilförmig gestalteten Antennenelementes parallel.

Selbstverständlich sind auch abweichend von den bisher erläuterten Ausführungsbeispielen noch andere Kombinationen von Strahlertypen, beispielsweise Kreuzdipole denkbar, die im Sinne der Erfindung verwendet und eingesetzt werden können.

## Patentansprüche

1. Dualpolarisierte Strahleranordnung, die vorzugsweise vor einem Reflektor oder einer Reflektoranordnung (5) angeordnet ist, mit folgenden weiteren Merkmalen
- die Strahleranordnung weist mindestens vier leitende Strahlereinrichtungen (1, 1') auf, die zumindest näherungsweise jeweils um 90° versetzt zueinander angeordnet sind,
- die vier leitenden Strahlereinrichtungen (1, 1') sind mittels einer Halteeinrichtung gegenüber einer Basis (21) oder einem Reflektor bzw. einer Reflektoranordnung (5) befestigt und gehalten,
- die jeweils paarweise benachbart zueinander liegenden Strahlerenden (9) zweier benachbarter Strahlereinrichtungen (1, 1') sind jeweils hochfrequenzmäßig voneinander isoliert, und
- die Strahlereinrichtungen (1, 2') weisen Anspeisestellen (113) auf, so dass die Strahlereinrichtung (1, 1') zwischen den jeweils gegenüberliegenden Anspeisestellen (113) zumindest näherungsweise gleichphasig und näherungsweise symmetrisch angespeist werden,
**gekennzeichnet durch** die folgenden weiteren Merkmale
- die vier Strahlereinrichtungen (1, 1') weisen jeweils zwischen ihren gegenüberliegenden Strahlerenden (9) eine leitende Struktur auf, und
- die jeweils paarweise benachbart zueinander liegenden Strahlerenden (9) zweier benachbarter Strahlereinrichtungen (1, 1') bilden die Anspeisestellen (113).

2. Dualpolarisierte Strahleranordnung nach Anspruch 1, **dadurch gekennzeichnet, dass** der maximale Abstand zwischen jeweils zwei gegenüberliegenden Strahlereinrichtungen (1, 1'), insbesondere der auf den Reflektor bzw. die Reflektoranordnung (5) projizierte maximale Abstand zwischen jeweils zwei gegenüberliegenden Strahlereinrichtungen (1, 1') gleich oder größer als 1/4 der Wellenlänge des Betriebsfrequenzbereiches ist.

3. Dualpolarisierte Strahleranordnung nach Anspruch 1 oder 2, **dadurch gekennzeichnet, dass** zwischen den in Draufsicht näherungsweise um 90° in Umfangsrichtung versetzt zueinander liegenden Strahlereinrichtungen (1, 1') jeweils ein Schlitz oder eine Spalte (25) vorgesehen ist, vorzugsweise mit einer Länge, die ca. 1/4 der Betriebswellenlänge entspricht.

4. Dualpolarisierte Strahleranordnung nach Anspruch 3, **dadurch gekennzeichnet, dass** die Strahlereinrichtungen (1, 1') jeweils mittels einer elektrisch leitenden Halteeinrichtung (17) gegenüber einer Basis (21) oder einem Reflektor bzw. einer Reflektoranordnung (5) gehalten und/oder befestigt sind, und dass zwischen der elektrisch leitenden Halteeinrichtung (17) der jeweils einen Strahlereinrichtung (1, 1') und der Halteeinrichtung (17) einer benachbarten Strahlereinrichtung (1, 1') ein von der Basis (21) oder dem Reflektor oder der Reflektoranordnung (5) bis zur Anspeisestelle (113) verlaufender Schlitz oder Spalt (25) gebildet ist.

5. Dualpolarisierte Strahleranordnung nach Anspruch 4, **dadurch gekennzeichnet, dass** die Halteeinrichtung (17) für eine Strahlereinrichtung (1, 1') auch aus zumindest zwei Stäben oder zumindest zwei Stabeinrichtungen (19) gebildet ist, wobei die zumindest beiden Stäbe oder Stabeinrichtungen (19) von dem jeweiligen Strahlerende (9) einer Strahlereinrichtung (1, 1') ausgehen und zu einer Befestigungs- und/oder Endstelle an einem basisseitigen und/oder reflektorseitigen Ende (27) führen.

6. Dualpolarisierte Strahleranordnung nach Anspruch 4 oder 5, **dadurch gekennzeichnet, dass** die Schlitze oder Spalten (25) zwischen zwei benachbarten Halteeinrichtungen (17) oder Stäben oder Stabeinrichtungen (19) über die gesamte Länge zumindest annähernd gleich breit sind.

7. Dualpolarisierte Strahleranordnung nach einem der Ansprüche 1 bis 6, **dadurch gekennzeichnet, dass** die Halteeinrichtung (17) der Strahlereinrichtungen (1, 1') oder die zwischen den Halteeinrichtungen (17) gebildeten Schlitze oder Spalten (25) basis- und insbesondere reflektorseitig kurzgeschlossen sind.

8. Dualpolarisierte Strahleranordnung nach einem der Ansprüche 1 bis 7, **dadurch gekennzeichnet, dass** die Länge der einzelnen Strahlereinrichtungen (1, 1') etwa dem 0,2-fach bis zum 1-fachen der Wellenlänge einer Mitten-Betriebsfrequenz entspricht.

9. Dualpolarisierte Strahleranordnung nach einem der Ansprüche 1 bis 8, **dadurch gekennzeichnet, dass** die Strahlereinrichtungen (1, 1') und die von den gegenüberliegenden Strahlerenden (9) ausgehenden Stäbe oder Stabeinrichtungen (19) und das basis- und/oder reflektorseitig vorgesehene Verbindungselement (28) oder Begrenzungsebene (3) als freie Fläche (39') gebildet ist.

10. Dualpolarisierte Strahleranordnung nach einem der Ansprüche 1 bis 8, **dadurch gekennzeichnet, dass** die Strahlereinrichtungen (1, 1') und die von den gegenüberliegenden Strahlerenden (9) ausgehenden Stäbe oder Stabeinrichtungen (19) und das basis- und/oder reflektorseitig vorgesehene Verbindungselement (28) oder Begrenzungsebene (3) vollflächig leitend ausgebildet ist.

11. Dualpolarisierte Strahleranordnung nach Anspruch 10, **dadurch gekennzeichnet, dass** die Strahlereinrichtung (1, 1') mit einer tragenden Halteeinrichtung (17) als vollflächiges Element, gegebenenfalls mit einer Vielzahl von regelmäßigen oder unregelmäßigen Durchbrechungen, Öffnungen, in Form eines Rasters und dergleichen gebildet ist.

12. Dualpolarisierte Strahleranordnung nach einem der Ansprüche 1 bis 11, **dadurch gekennzeichnet, dass** die Halteeinrichtung (17) vorzugsweise in Form von Stäben oder Stabeinrichtungen (19) und/oder als vollflächig oder teilflächig geschlossenes elektrisches Element in Vertikalschnittdarstellung gerade verlaufend ausgebildet ist.

13. Dualpolarisierte Strahleranordnung nach einem der Ansprüche 1 bis 11, **dadurch gekennzeichnet, dass** die Halteeinrichtung (17) vorzugsweise in Form von Stäben oder Stabeinrichtungen (19) und/oder als vollflächig oder teilflächig geschlossenes elektrisches Element in Vertikalschnittdarstellung geknickt, gebogen, d.h. allgemein den Richtungsverlauf ändernd ausgebildet ist.

14. Dualpolarisierte Strahleranordnung nach Anspruch 13, **dadurch gekennzeichnet, dass** der basis- oder reflektorseitig näherliegende Abschnitt der Halteeinrichtung (17) in Vertikalschnittdarstellung in einem Winkelbereich von 20° bis 70°, vorzugsweise 30° bis 60°, insbesondere um 45° nach außen divergierend über die Basis oder über einen Reflektor bzw. eine Reflektoranordnung (5) verlaufend ausgerichtet ist.

15. Dualpolarisierte Strahleranordnung nach Anspruch 13 oder 14, **dadurch gekennzeichnet, dass** zumindest ein außenliegender, gegenüber der Basis (21) oder einem Reflektor (5) entfernter liegender Abschnitt der Halteeinrichtung (17) bevorzugt zumindest näherungsweise vertikal zu einer Basis (21) oder einem Reflektor bzw. einer Reflektoranordnung (5) ausgerichtet verläuft.

16. Dualpolarisierte Strahleranordnung nach einem der Ansprüche 1 bis 15, **dadurch gekennzeichnet, dass** die Strahlereinrichtungen (1, 1') gegebenenfalls einschließlich der Halteeinrichtung (17) in Draufsicht zumindest näherungsweise quadratisch gebildet ist.

17. Dualpolarisierte Strahleranordnung nach einem der Ansprüche 1 bis 15, **dadurch gekennzeichnet, dass** die Strahlereinrichtungen (1, 1') gegebenenfalls einschließlich der Halteeinrichtung (17) in Draufsicht zumindest näherungsweise konvex und vorzugsweise insgesamt kreisförmig gestaltet ist.

18. Dualpolarisierte Strahleranordnung nach einem der Ansprüche 1 bis 15, **dadurch gekennzeichnet, dass** die Strahlereinrichtungen (1, 1') gegebenenfalls einschließlich der Halteeinrichtung (17) in Draufsicht konkav geformte Strahlereinrichtungen (1, 1') umfasst.

19. Dualpolarisierte Strahleranordnung nach einem der Ansprüche 1 bis 18, **dadurch gekennzeichnet, dass** an den Strahlereinrichtungen (1, 1') vorzugsweise paarweise gegenüberliegend nach außen vorstehende Ansätze oder Lappen (45) ausgebildet sind.

20. Dualpolarisierte Strahleranordnung nach Anspruch 19, **dadurch gekennzeichnet, dass** an den nach außen vorstehenden Ansätzen oder Lappen (45) von der Basis oder dem Reflektor bzw. der Reflektoranordnung (5) wegweisend Verlängerungsansätze (49) ausgebildet sind.

21. Dualpolarisierte Strahleranordnung nach einem der Ansprüche 1 bis 20, **dadurch gekennzeichnet, dass** die Strahleranordnung (1, 1') eine kelchförmige Struktur aufweist.

22. Dualpolarisierte Strahleranordnung nach einem der Ansprüche 1 bis 21, **dadurch gekennzeichnet, dass** in Draufsicht im Inneren der Strahleranordnung (1, 1') eine weitere Strahleranordnung (50) zum Betrieb in einem weiteren Frequenzband angeordnet ist.

23. Dualpolarisierte Strahleranordnung nach Anspruch 22, **dadurch gekennzeichnet, dass** die weitere Strahleranordnung (50) zum Betrieb in einem weiteren höheren Frequenzband aus einem Patchstrahler (51) besteht.

24. Dualpolarisierte Strahleranordnung nach Anspruch 22, **dadurch gekennzeichnet, dass** die weitere Strahleranordnung (50) zum Betrieb in einem weiteren höheren Frequenzband aus einem Kreuzdipol besteht.

25. Dualpolarisierte Strahleranordnung nach Anspruch 22, **dadurch gekennzeichnet, dass** die weitere Strahleranordnung zum Betrieb in einem weiteren höheren Frequenzband aus einem Dipolquadrat besteht.

26. Dualpolarisierte Strahleranordnung nach Anspruch 22, **dadurch gekennzeichnet, dass** die weitere Strahleranordnung zum Betrieb in einem weiteren höheren Frequenzband aus einem Vektordipol (53) besteht.

27. Dualpolarisierte Strahleranordnung nach einem der Ansprüche 1 bis 26, **dadurch gekennzeichnet, dass** jeweils zwei gegenüberliegende Anspeisstellen (113) über eine zumindest näherungsweise gleichlange Koaxialleitung zu einem zentralen Speisepunkt zusammengeschaltet sind, wobei die einen paarweise zusammengeschalteten gegenüberliegenden Anspeisestellen (113) zur Anspeisung der einen Polarisation und die um 90° versetzt dazu liegenden beiden weiteren zusammengeschalteten Anspeisepunkte (113) zur Speisung der jeweils anderen Polarisation dienen.

28. Dualpolarisierte Strahleranordnung nach einem der Ansprüche 1 bis 27, **dadurch gekennzeichnet, dass** vier Strahlereinrichtungen (1, 1') vorgesehen sind, die in Draufsicht zumindest näherungsweise punktsymmetrisch zu einem Mittelpunkt angeordnet sind.

29. Dualpolarisierte Strahleranordnung nach einem der Ansprüche 1 bis 28, **dadurch gekennzeichnet, dass** der maximale Abstand zwischen jeweils zwei gegenüberliegenden Strahleranordnungen (1, 1') kleiner oder gleich der Wellenlänge λ des Betriebsfrequenzbereiches ist.

30. Dualpolarisierte Strahleranordnung nach einem der Ansprüche 1 bis 29, **dadurch gekennzeichnet, dass** die Länge der Strahlereinrichtungen (1, 1') kleiner oder gleich der Wellenlänge λ des Betriebsfrequenzbereiches ist.

## Claims

1. Dual-polarized antenna element arrangement, which is preferably arranged in front of a reflector or in front of a reflector arrangement (5), having the following further features
- the antenna element arrangement has at least four conductive antenna element devices (1, 1') which are each arranged offset through at least approximately 90° with respect to one another,
- the four conductive antenna element devices (1, 1') are mounted and held by means of a holding device with respect to a base (21) or with respect to a reflector or a reflector arrangement (5),
- those antenna element ends (9) of two adjacent antenna element devices (1, 1') which are in each case adjacent to one another in pairs are in each case isolated from one another for radio frequency purposes,
- the antenna element devices (1, 1') have feed points (113), such that the antenna element devices (1, 1') are fed at least approximately in phase and approximately symmetrically between the respective opposite feed points (113)
**characterized by** the following further features:
- the four antenna element devices (1, 1') each have a conductive structure between their opposite antenna element ends (9),
- those antenna element ends (9) of two adjacent antenna element devices (1, 1') which are in each case located adjacent to one another in pairs form the feed points (113).

2. Dual-polarized antenna element arrangement according to Claim 1, **characterized in that** the maximum distance between in each case two opposite antenna element devices (1, 1'), in particular the maximum distance, projected onto the reflector or onto the reflector arrangement (5), between in each case two opposite antenna element devices (1, 1'), is equal to or greater than 1/4 of the wavelength of the operating frequency band.

3. Dual-polarized antenna element arrangement according to Claim 1 or 2, **characterized in that** a slot or gap (25) preferably having a length corresponding to about 1/4 of the operating wavelength is provided between each of the antenna element devices (1, 1'), which in plan view are located offset through approximately 90° in the circumferential direction with respect to one another.

4. Dual-polarized antenna element arrangement according to Claim 3, **characterized in that** the antenna element devices (1, 1') are each held and/or mounted by means of an electrically conductive holding device (17) with respect to a base (21) or a reflector or a reflector arrangement (5), and **in that** a slot or gap (25), which runs from the base (21) or the reflector or the reflector arrangement (5) to the feed point (113) is formed between the electrically conductive holding device (17) of in each case one antenna element device (1, 1') and the holding device (17) of an adjacent antenna element device (1, 1').

5. Dual-polarized antenna element arrangement according to Claim 4, **characterized in that** the holding device (17) for an antenna element device (1, 1') is also formed from at least two rods or at least two rod devices (19), with the at least two rods or rod devices (19) originating from the respective antenna element end (9) of an antenna element device (1, 1'), and leading to a mounting point and/or end point at a base-side and/or reflector-side end (27).

6. Dual-polarized antenna element arrangement according to Claim 4 or 5, **characterized in that** the slots or gaps (25) between two adjacent holding devices (17) or rods or rod devices (19) have at least approximately the same width over the entire length.

7. Dual-polarized antenna element arrangement according to one of Claims 1 to 6, **characterized in that** the holding device (17) of the antenna element devices (1, 1') or the slots or gaps (25) which are formed between the holding devices (17) are short-circuited on the base side and, in particular, on the reflector side.

8. Dual-polarized antenna element arrangement according to one of Claims 1 to 7, **characterized in that** the length of the individual antenna element devices (1, 1') corresponds to approximately 0.2 times the wavelength to the wavelength itself at a mid-operating frequency.

9. Dual-polarized antenna element arrangement according to one of Claims 1 to 8, **characterized in that** the antenna element devices (1, 1') and the rods or rod devices (19) which originate from the opposite antenna element ends (9), and the connecting element (28) which is provided on the base side and/or reflector side, or the boundary plane (3) is in the form of a free surface (39').

10. Dual-polarized antenna element arrangement according to one of Claims 1 to 8, **characterized in that** the antenna element devices (1, 1') and the rods or rod devices (19) which originate from the opposite antenna element ends (9), and the connecting element (28) which is provided on the base side and/or reflector side, or the boundary plane (3) is designed to be conductive over the entire area.

11. Dual-polarized antenna element arrangement according to Claim 10, **characterized in that** the antenna element device (1, 1') is formed with a supporting holding device (17) as an element over the entire area, possibly with a large number of regular or irregular apertures, openings, in the form of a grid or the like.

12. Dual-polarized antenna element arrangement according to one of Claims 1 to 11, **characterized in that** the holding device (17) is preferably in the form of rods or rod devices (19), and/or is designed to run in a straight line in a vertical sectional illustration, as an electrical element which is closed over the entire area or over part of the area.

13. Dual-polarized antenna element arrangement according to one of Claims 1 to 11, **characterized in that** the holding device (17) is preferably in the form of rods or rod devices (19), and/or is designed to be kinked or curved, that is to say in general to change the direction profile, in a vertical sectional illustration as an electrical element which is closed over the entire area or over part of the area.

14. Dual-polarized antenna element arrangement according to Claim 13, **characterized in that that** section of the holding device (17) which is located closer to the base side or reflector side is aligned such that, in a vertical sectional illustration, it runs in an angle range from 20° to 70°, preferably 30° to 60°, and in particular around 45° diverging outward over the base or over a reflector or a reflector arrangement (5).

15. Dual-polarized antenna element arrangement according to Claim 13 or 14, **characterized in that** at least one section of the holding device (17) which is on the outside and is located further away from the base (21) or from a reflector (5) runs such that it is preferably aligned at least approximately vertically with respect to a base (21) or a reflector or a reflector arrangement (5).

16. Dual-polarized antenna element arrangement according to one of Claims 1 to 15, **characterized in that** the antenna element devices (1, 1') is designed to have an at least approximately square plan view, if appropriate including the holding device (17).

17. Dual-polarized antenna element arrangement according to one of Claims 1 to 15, **characterized in that** the antenna element devices (1, 1') is designed to have an at least approximately convex or preferably circular overall plan view, if appropriate including the holding device (17).

18. Dual-polarized antenna element arrangement according to one of Claims 1 to 15, **characterized in that** the antenna element devices (1, 1') have antenna element devices (1, 1') which have a concave-shaped plan view, if appropriate including the holding device (17).

19. Dual-polarized antenna element arrangement according to one of Claims 1 to 18, **characterized in that** attachments or lugs (45), which preferably project outward in pairs opposite one another, are formed on the antenna element devices (1, 1').

20. Dual-polarized antenna element arrangement according to Claim 19, **characterized in that** lengthening attachments (49) are formed on the attachments or lugs (45) which project outward, pointing away from the base or the reflector or the reflector arrangement (5).

21. Dual-polarized antenna element arrangement according to one of Claims 1 to 20, **characterized in that** the antenna element arrangement (1, 1') has a cup-shaped structure.

22. Dual-polarized antenna element arrangement according to one of Claims 1 to 21, **characterized in that** a further antenna element arrangement (50) for operation in a further frequency band is arranged in the interior of the antenna element arrangement (1, 1') in a plan view.

23. Dual-polarized antenna element arrangement according to Claim 22, **characterized in that** the further antenna element arrangement (50) for operation in a further higher frequency band is in the form of a patch antenna element (51).

24. Dual-polarized antenna element arrangement according to Claim 22, **characterized in that** the further antenna element arrangement (50) for operation in a further higher frequency band is in the form of a cruciform dipole.

25. Dual-polarized antenna element arrangement according to Claim 22, **characterized in that** the further antenna element arrangement for operation in a further higher frequency band is in the form of a dipole square.

26. Dual-polarized antenna element arrangement according to Claim 22, **characterized in that** the further antenna element arrangement for operation in a further higher frequency band is in the form of a vector dipole (53).

27. Dual-polarized antenna element arrangement according to one of Claims 1 to 26, **characterized in that** two opposite feed points (113) are in each case connected together via a coaxial line of at least approximately the same length to form a central feed point, with the one set of opposite feed points (113) which are connected together in pairs being used to feed one polarization, and the two further feed points (113) which are connected together and are offset through 90° with respect to the first being used to feed the respective other polarization.

28. Dual-polarized antenna element arrangement according to one of Claims 1 to 27, **characterized in that** four antenna element devices (1, 1') are provided and, in a plan view, are arranged at least approximately symmetrically about a centre point.

29. Dual-polarized antenna element arrangement according to one of Claims 1 to 28, **characterized in that** the maximum distance between in each case two opposite antenna element arrangements (1, 1') is less than or equal to the wavelength λ of the operating frequency band.

30. Dual-polarized antenna element arrangement according to one of Claims 1 to 29, **characterized in that** the length of the antenna element devices (1, 1') is less than or equal to the wavelength λ of the operating frequency band.

## Revendications

1. Agencement d'antennes à double polarisation qui est agencé de préférence devant un réflecteur ou un agencement de réflecteurs (5), présentant les caractéristiques suivantes :
- l'agencement d'antennes présente au moins quatre dispositifs d'antennes (1, 1') conducteurs qui sont agencés chacun au moins approximativement avec un décalage de 90° les uns par rapport aux autres,
- les quatre dispositifs d'antennes (1, 1') conducteurs sont fixés et maintenus au moyen d'un dispositif de retenue par rapport à une base (21) ou à un réflecteur ou à un agencement de réflecteurs (5),
- les extrémités d'antennes (9) situées par paires au voisinage l'une de l'autre, de deux dispositifs d'antennes (1, 1') voisins, sont chacune isolées l'une de l'autre du point vis-à-vis des hautes fréquences, et
- les dispositifs d'antennes (1, 1') présentent des points d'alimentation (113) de telle sorte que, entre les points d'alimentation (113) respectivement opposés, les dispositifs d'antennes (1, 1') sont alimentés au moins approximativement en phase et approximativement symétriquement,
**caractérisé par** les autres caractéristiques suivantes :
- les quatre dispositifs d'antennes (1, 1') présentent chacun entre leurs extrémités d'antennes (9) opposées une structure conductrice, et
- les extrémités d'antennes (9) situées par paires au voisinage l'une de l'autre, de deux dispositifs d'antennes (1, 1') voisins, forment les points d'alimentation (113).

2. Agencement d'antennes à double polarisation selon la revendication 1, **caractérisé en ce que** la distance maximum entre deux dispositifs d'antennes opposés (1, 1') respectifs, en particulier la distance maximum projetée sur le réflecteur ou sur l'agencement de réflecteurs (5) entre deux dispositifs d'antennes opposés (1, 1') respectifs est égale ou supérieure au quart de la longueur d'onde de la gamme de fréquence de service.

3. Agencement d'antennes à double polarisation selon l'une ou l'autre des revendications 1 et 2, **caractérisé en ce qu'**entre les dispositifs d'antennes (1, 1') situés en décalage d'approximativement 90° l'un par rapport à l'autre en vue de dessus, on prévoit une fente (25), de préférence avec une longueur qui correspond environ à un quart de la longueur d'onde de service.

4. Agencement d'antennes à double polarisation selon la revendication 3, **caractérisé en ce que** les dispositifs d'antennes (1, 1') sont retenus et/ou fixés chacun au moyen d'un dispositif de maintien électroconducteur (17) par rapport à une base (21) ou à un réflecteur ou à un agencement de réflecteurs (5), et **en ce que**, entre le dispositif de maintien électroconducteur (17) dudit dispositif d'antenne respectif (1, 1') et le dispositif de maintien (17) d'un dispositif d'antenne (1, 1') voisin, est formée une fente (25) s'étendant depuis la base (21) ou du réflecteur ou de l'agencement de réflecteurs (5) jusqu'au point d'alimentation (113).

5. Agencement d'antennes à double polarisation selon la revendication 4, **caractérisé en ce que** le dispositif de maintien (17) pour un dispositif d'antenne (1, 1') est aussi formé à partir d'au moins deux barres ou d'au moins deux dispositifs à barres (19), lesdit(e)s au moins deux barres ou dispositifs à barres (19) partant de l'extrémité d'antenne (9) respective d'un dispositif d'antenne (1, 1') et menant à un point de fixation et/ou d'extrémité sur une extrémité (27) côté base et/ou côté réflecteur.

6. Agencement d'antennes à double polarisation selon l'une ou l'autre des revendications 4 et 5, **caractérisé en ce que** les fentes (25) entre deux dispositifs de maintien (17) ou barres ou dispositifs à barres (19) voisin(e)s ont au moins approximativement la même largeur sur toute la longueur.

7. Agencement d'antennes à double polarisation selon l'une des revendications 1 à 6, **caractérisé en ce que** le dispositif de maintien (17) des dispositifs d'antennes (1, 1') ou les fentes (25) formées entre les dispositifs de maintien (17) sont mis(es) en court-circuit côté base et en particulier côté réflecteur.

8. Agencement d'antennes à double polarisation selon l'une des revendications 1 à 7, **caractérisé en ce que** la longueur des dispositifs d'antennes (1, 1') individuels correspond approximativement à 0,2 fois jusqu'à 1 fois la longueur d'onde d'une fréquence de service centrale.

9. Agencement d'antennes à double polarisation selon l'une des revendications 1 à 8, **caractérisé en ce que** les dispositifs d'antennes (1, 1') et les barres ou les dispositifs à barres (19) partant des extrémités d'antennes (9) opposées et l'élément de connexion (28) ou le plan de délimitation (3) prévu côté base et/ou côté réflecteur sont formés en tant que surface libre (39').

10. Agencement d'antennes à double polarisation selon l'une des revendications 1 à 8, **caractérisé en ce que** les dispositifs d'antennes (1, 1') et les barres ou les dispositifs à barres (19) partant des extrémités d'antennes (9) opposées et l'élément de connexion (28) ou le plan de délimitation (3) prévu côté base et/ou côté réflecteur sont réalisés conducteurs sur toute la surface.

11. Agencement d'antennes à double polarisation selon la revendication 10, **caractérisé en ce que** le dispositif d'antenne (1, 1') avec un élément de maintien (17) porteur est formé en tant qu'élément à surface continue, le cas échéant avec une multitude de percées et d'ouvertures régulières ou irrégulières sous forme d'une trame et similaire.

12. Agencement d'antennes à double polarisation selon l'une des revendications 1 à 11, **caractérisé en ce que** le dispositif de maintien (17) est réalisé de préférence sous forme de barres ou de dispositifs à barres (19) et/ou sous forme d'élément électrique fermé sur toute la surface ou sur une partie de la surface, s'étendant en ligne droite en représentation en coupe verticale.

13. Agencement d'antennes à double polarisation selon l'une des revendications 1 à 11, **caractérisé en ce que** le dispositif de maintien (17) est réalisé de préférence sous forme de barres ou de dispositifs à barres (19) et/ou sous forme d'élément électrique fermé sur toute la surface ou sur une partie de la surface, en étant fléchi, courbé en représentation en coupe verticale, c'est-à-dire en faisant varier en général le motif de direction.

14. Agencement d'antennes à double polarisation selon la revendication 13, **caractérisé en ce que**, en représentation en coupe verticale, le tronçon, plus proche côté base ou côté réflecteur, du dispositif de maintien (17), est orienté en s'étendant avec divergence vers l'extérieur dans une plage angulaire de 20° à 70°, de préférence de 30° à 60°, en particulier de 45°, via la base ou via un réflecteur ou un agencement de réflecteurs (5).

15. Agencement d'antennes à double polarisation selon l'une ou l'autre des revendications 13 et 14, **caractérisé en ce qu'**au moins un tronçon extérieur du dispositif de maintien (17), situé en éloignement par rapport à la base (21) ou par rapport à un réflecteur (5), s'étend en alignement de préférence au moins approximativement verticalement par rapport à une base (21) ou à un réflecteur ou à un agencement de réflecteurs (5).

16. Agencement d'antennes à double polarisation selon l'une des revendications 1 à 15, **caractérisé en ce que** les dispositifs d'antennes (1, 1'), le cas échéant y compris le dispositif de maintien (17), sont formés en vue de dessus au moins approximativement de forme rectangulaire.

17. Agencement d'antennes à double polarisation selon l'une des revendications 1 à 15, **caractérisé en ce que** les dispositifs d'antennes (1, 1'), le cas échéant y compris le dispositif de maintien (17), sont réalisés en vue de dessus au moins approximativement de forme convexe et de préférence dans l'ensemble de forme circulaire.

18. Agencement d'antennes à double polarisation selon l'une des revendications 1 à 15, **caractérisé en ce que** les dispositifs d'antennes (1, 1'), le cas échéant y compris le dispositif de maintien (17), comprennent, en vue de dessus, des dispositifs d'antennes (1, 1') de forme concave.

19. Agencement d'antennes à double polarisation selon l'une des revendications 1 à 18, **caractérisé en ce que** sur les dispositifs d'antennes (1, 1') sont réalisés des talons ou des pattes (45) faisant saillie vers l'extérieur, de préférence de manière opposée par paires.

20. Agencement d'antennes à double polarisation selon la revendication 19, **caractérisé en ce que** sur les talons ou les pattes (45) faisant saillie vers l'extérieur sont réalisés des talons de prolongement (49) orientés en éloignement de la base ou du réflecteur ou de l'agencement de réflecteurs (5).

21. Agencement d'antennes à double polarisation selon l'une des revendications 1 à 20, **caractérisé en ce que** le dispositif d'antenne (1, 1') présente une structure en forme de calice.

22. Agencement d'antennes à double polarisation selon l'une des revendications 1 à 21, **caractérisé en ce que** vu de dessus, un autre agencement d'antennes (50) est agencé à l'intérieur du dispositif d'antennes (1, 1') pour le service dans une autre bande de fréquence.

23. Agencement d'antennes à double polarisation selon la revendication 22, **caractérisé en ce que** l'autre agencement d'antennes (50) pour le service dans une autre bande de fréquence plus haute est constitué par une antenne patch (composite) (51).

24. Agencement d'antennes à double polarisation selon la revendication 22, **caractérisé en ce que** l'autre agencement d'antennes pour le service dans une autre bande de fréquence plus haute est constitué par un dipôle croisé.

25. Agencement d'antennes à double polarisation selon la revendication 22, **caractérisé en ce que** l'autre agencement d'antennes pour le service dans une autre bande de fréquence plus haute est constitué par un dipôle carré.

26. Agencement d'antennes à double polarisation selon la revendication 22, **caractérisé en ce que** l'autre agencement d'antennes pour le service dans une autre bande de fréquence plus haute est constitué par un dipôle vectoriel.

27. Agencement d'antennes à double polarisation selon l'une des revendications 1 à 26, **caractérisé en ce que** deux points d'alimentation (113) respectivement opposés sont interconnectés par une ligne coaxiale au moins approximativement de même longueur pour former un point d'alimentation central, et **en ce que** les points d'alimentation (113) opposés branchés par paires servent à alimenter l'une des polarisations, et les deux autres points d'alimentation (113) branchés en décalage de 90° par rapport à ceux-ci servent à alimenter l'autre polarisation respective.

28. Agencement d'antennes à double polarisation selon l'une des revendications 1 à 27, **caractérisé en ce qu'**on prévoit quatre dispositifs d'antennes (1, 1') qui, en vue de dessus, sont agencés au moins approximativement à symétrie ponctuelle par rapport à un centre.

29. Agencement d'antennes à double polarisation selon l'une des revendications 1 à 28, **caractérisé en ce que** la distance maximum entre deux dispositifs d'antenne (1, 1') respectivement opposés est inférieure ou égale à la longueur d'onde λ de la gamme de fréquence de service.

30. Agencement d'antennes à double polarisation selon l'une des revendications 1 à 29, **caractérisé en ce que** la longueur des dispositifs d'antennes (1, 1') est inférieure ou égale à la longueur d'onde λ de la gamme de fréquence de service.
